# EUROPÄISCHE PATENTSCHRIFT

(11) **EP 2 951 370 B1**
(45) Veröffentlichungstag und Bekanntmachung des Hinweises auf die Patenterteilung: **20.03.2019**
(21) Anmeldenummer: 13830173.4
(22) Anmeldetag: 22.11.2013
(51) Int. Cl.: E05B 81/14, E05B 81/06, E05B 77/02, E05B 77/26, E05B 77/28, E05B 81/90, E05B 77/12

(54) **KRAFTFAHRZEUGTÜRVERSCHLUSS**
MOTOR VEHICLE DOOR LOCK
MÉCANISME DE FERMETURE DE PORTE DE VÉHICULE

(30) Priorität: 22.11.2012 DE 102012111288
(43) Veröffentlichungstag der Anmeldung: 09.12.2015
(73) Patentinhaber: Kiekert Aktiengesellschaft, 42579 Heiligenhaus (DE)
(72) Erfinder: BARMSCHEIDT, Christian, 47178 Duisburg (DE)
(86) Internationale Anmeldenummer: PCT/DE2013/000702
(87) Internationale Veröffentlichungsnummer: WO 2014/079412

(56) Entgegenhaltungen:
- EP-A2- 0 828 049
- WO-A2-2013/127381
- WO-A2-2014/059966

## Beschreibung

Die Erfindung betrifft einen Kraftfahrzeugtürverschluss.

Ein Kraftfahrzeugtürverschluss mit einem Gesperre und mit einem elektrischen Antrieb für ein elektrisches Öffnen des Gesperres wird beispielhaft in der WO 02/31298 A1 der Anmelderin beschrieben. Hier ist nicht nur ein elektrisches Öffnen des Gesperres möglich, sondern wird zur Notöffnung des Gesperres zugleich eine mechanische Verbindung zwischen einem Betätigungshebel und dem Gesperre eingerichtet. Man spricht in diesem Kontext auch von der sogenannten temporären Crashredundanz (TCR). Das heißt, auch in einem sogenannten Notbetrieb oder bei einer Notöffnung, beispielsweise im Crashfall, ist sichergestellt, dass das Gesperre geöffnet werden kann, nämlich mit Hilfe des Betätigungshebels.

Das elektrische Öffnen eines Gesperres mit Hilfe des elektrischen Antriebes wird regelmäßig so bewerkstelligt, dass ein Bediener beispielsweise einen Türaußengriff oder auch einen Türinnengriff beaufschlagt. Daraus resultiert regelmäßig eine Schalterbetätigung, die als Öffnungswunsch interpretiert wird und dazu führt, dass der elektrische Antrieb zum elektrischen Öffnen des Gesperres bestromt wird. Um an dieser Stelle jegliche Fehlbestromungen schon vom Ansatz her auszuschließen, werden in der Praxis zunehmend Blockierelemente eingesetzt. Mit Hilfe eines solchen Blockierelementes erfolgt eine mechanische Sicherung des elektrischen Antriebes. Um nun das elektrische Öffnen des Gesperres zu initiieren, sorgt der Türaußengriff oder Türinnengriff im Beispielfall nicht nur dafür, dass ein Schalter betätigt wird. Sondern zugleich korrespondiert diese Vorgehensweise dazu, dass das Blockierelement den elektrischen Antrieb freigibt, so dass dieser in öffnendem Sinne auf das Gesperre arbeiten kann. Das hat sich grundsätzlich bewährt. Allerdings werden an dieser Stelle oftmals mechanisch aufwendige Lösungen verfolgt.

Die EP 828 049 A2 offenbart einen Kraftfahrzeugtürverschluss, mit einem Gesperre, und mit einem elektrischen Antrieb für ein elektrisches Öffnen des Gesperres, wobei ein zusätzlicher Antrieb vorgesehen ist, welcher zum elektrischen Öffnen des Gesperres mit Hilfe des elektrischen Antriebes eine mechanische Entkoppelung des elektrischen Antriebes durch ein Koppelelement aufhebt.

Die am Prioritätstag nicht veröffentlichte WO 2014 059 966 A2 beschreibt ein Kraftfahrzeugtürschloss mit einem Gesperre, einem auf das Gesperre arbeitenden Öffnungsantrieb 3, 4 und einem in diesem Dokument nicht dargestellten elektromotorischen Antrieb. Bei diesem bekannten Kraftfahrzeugtürschloss ist in einer Stellung "entsichert" einer Sicherungseinrichtung 9, 10, 11 ein Blockierhebel 7 mechanisch an den elektromotorischen Antrieb gekoppelt.

Die am Prioritätstag nicht veröffentlichte WO 2013 127 381 A2 beschreibt einen Kraftfahrzeugtürverschluss mit einem Gesperre und einem elektrischen Antrieb 5, 6, 7 für das Gesperre. Dieser bekannte Kraftfahrzeugtürverschluss weist eine Handhabe 9 auf, die einen Blockierhebel 15 beaufschlagt.

Der Erfindung liegt das technische Problem zugrunde, einen Kraftfahrzeugtürverschluss so weiterzuentwickeln, dass eine besonders kompakte und einfach aufgebaute Betätigung im Zuge des elektrischen Öffnens zur Verfügung gestellt wird.

Zur Lösung dieser technischen Problemstellung schlägt die Erfindung einen Kraftfahrzeugtürverschluss vor, mit
- einem Gesperre,
- einem elektrischen Antrieb für ein elektrisches Öffnen des Gesperres,
- ein zusätzlicher Antrieb vorgesehen ist, welcher zum elektrischen Öffnen des Gesperres mit Hilfe des elektrischen Antriebes eine mechanische Sicherung des elektrischen Antriebes durch das bereits angesprochene Blockierelement aufhebt,
wobei
• der zusätzliche Antrieb mit einem Elektromotor ausgerüstet ist,
• der zusätzliche Antrieb mit einer von dem Elektromotor beaufschlagten Abtriebsscheibe ausgerüstet ist.

Im Rahmen der Erfindung kommt also zunächst einmal ein zusätzlicher Antrieb zum Einsatz, welcher ergänzend zu dem elektrischen Antrieb für das eigentliche elektrische Öffnen verwendet wird. Dieser zusätzliche Antrieb sorgt dafür, dass zum elektrischen Öffnen des Gesperres eine zuvor in Eingriff befindliche mechanische Sicherung aufgehoben wird. Diese mechanische Sicherung des elektrischen Antriebes für das elektrische Öffnen ist regelmäßig so ausgelegt, dass das Blockierelement für die Sicherung des elektrischen Antriebes sorgt. Zu diesem Zweck handelt es sich bei dem Blockierelement regelmäßig um eine Achse schwenkbaren Blockierhebel. Der Blockierhebel ist regelmäßig mit wenigstens einer Blockiernase ausgerüstet, welche den elektrischen Antrieb im Falle einer Fehlbestromung und ohne Beaufschlagung eines zugehörigen Betätigungshebels stoppt.

Da erfindungsgemäß der zusätzliche Antrieb realisiert ist, lässt sich das elektrische Öffnen problemlos fernbedienbar initiieren. Das heißt, eine mechanische Beaufschlagung des Türgriffs ist nicht (mehr) erforderlich. Ganz abgesehen davon kann der erfindungsgemäße Kraftfahrzeugtürverschluss über eine Notöffnung bzw. im Crashfall geöffnet werden, und zwar rein mechanisch. Zu diesem Zweck sorgt der Antrieb zum elektrischen Öffnen des Gesperres im Notbetrieb dafür, dass eine Betätigungshebelkette entriegelt wird und folglich eine durchgängige mechanische Verbindung eines Türgriffs bis zum Gesperre vorliegt.

Weitere vorteilhafte Ausgestaltungen sind Gegenstand der Unteransprüche. Im Folgenden wird die Erfindung anhand einer lediglich ein Ausführungsbeispiel darstellenden Zeichnung näher erläutert; es zeigen:
- FIG. 1: den erfindungsgemäßen Kraftfahrzeugtürverschluss mit in Sicherungsstellung befindlichem Blockierelement sowie zusätzlichem Antrieb in der Stellung "aus",
- FIG. 2: den Gegenstand nach FIG. 1 beim Übergang des zusätzlichen Antriebes in seine Position "ein" und
- FIG. 3: den Gegenstand nach der FIG. 2 mit dem zusätzlichen Antrieb in seiner Stellung "ein" und in Entsicherungsstellung befindlichem Blockierelement.

In FIG. 1 bis 3 ist ein Kraftfahrzeugtürverschluss dargestellt, der wie üblich mit einem nicht explizit gezeigten Gesperre aus im Wesentlichen Drehfalle und Sperrklinke ausgerüstet ist. Auf das Gesperre arbeitet ein Auslösehebel 1, welcher zusammen mit einem Blockierelement bzw. Blockierhebel 2 um eine gemeinsame Achse 3 in einem Gehäuse G gelagert ist. Eine Drehbewegung des Auslösehebels 1 um seine Achse 3 im Uhrzeigersinn führt dazu, dass das Gesperre geöffnet wird. Zu diesem Zweck arbeitet der Auslösehebel 1 auf eine Sperrklinke des Gesperres in der Weise, dass die Sperrklinke von der zugehörigen Drehfalle abgehoben wird und die Drehfalle federunterstützt öffnet.

Um die beschriebene und in der FIG. 1 angedeutete Uhrzeigersinnbewegung des Auslösehebels 1 zu initiieren, ist ein elektrischer Antrieb 4, 5 vorgesehen. Der elektrische Antrieb 4, 5 setzt sich im Wesentlichen aus einem Elektromotor 4 und einer Abtriebsscheibe 5 zusammen.

Der Elektromotor 4 ist ausgangsseitig mit einer Schnecke ausgerüstet, die umfangsseitig mit der Abtriebsscheibe 5 kämmt. Auf diese Weise kann die Abtriebsscheibe 5 Bewegungen um ihre zugehörige Achse 6 im Uhrzeigersinn und im Gegenuhrzeigersinn vollführen. Ein elektrischer Öffnungsvorgang des Gesperres korrespondiert zur in der FIG. 1 angedeuteten Gegenuhrzeigersinnbewegung der Abtriebsscheibe 5 um ihre Achse 6. Diese Gegenuhrzeigersinnbewegung führt dazu, dass eine in Aufsicht auf die FIG. 1 unterhalb der Abtriebsscheibe 5 angeordnete Kontur mit dem Auslösehebel 1 wechselwirkt und diesen in der beschriebenen Art und Weise derart beaufschlagt, dass der Auslösehebel 1 um seine Achse 3 die bereits beschriebene Uhrzeigersinndrehung zur Öffnung des Gesperres vollführt. Mit Hilfe einer Uhrzeigersinnbewegung der Abtriebsscheibe 5 wird eine Notöffnung eingeleitet, indem die gesamte Betätigungshebelkette "entriegelt" wird.

Zusätzlich zu dem bereits angesprochenen elektrischen Antrieb 4, 5 für ein elektrisches Öffnen des Gesperres ist erfindungsgemäß noch ein zusätzlicher weiterer Antrieb 7, 8 realisiert. Bei diesem weiteren zusätzlichen Antrieb 7, 8 handelt es sich erneut um einen Elektromotor 7, der eine Abtriebsscheibe 8 beaufschlagt. Dazu ist eine Schnecke vorgesehen, die auf eine Abtriebswelle des Elektromotors 7 aufgesteckt ist bzw. mit der Abtriebswelle verbunden ist und mit der Abtriebsscheibe 8 kämmt. Bei dem zusätzlichen weiteren Antrieb 7, 8 handelt es sich im Ausführungsbeispiel um einen Kindersicherungsantrieb und/oder einen Diebstahlsicherungsantrieb, wie nachfolgend noch näher erläutert wird.

Mit Hilfe des zusätzlichen Antriebes 7, 8 kann eine mechanische Sicherung des elektrischen Antriebes 4, 5 für das elektrische Öffnen des Gesperres aufgehoben werden. Diese mechanische Sicherung des elektrischen Antriebes 4, 5 manifestiert sich in dem bereits angesprochenen Blockierelement 2. Tatsächlich greift das als Blockierhebel 2 ausgebildete Blockierelement 2 mit einer Blockiernase 2a sichernd in die Abtriebsscheibe 5 des elektrischen Antriebes 4, 5 zum elektrischen Öffnen des Gesperres ein.

Falls also beispielsweise durch eine Fehlbestromung der elektrische Antrieb 4, 5 in Richtung eines elektrischen Öffnens des Gesperres losläuft (Gegenuhrzeigersinnbewegung der Abtriebsscheibe 5), so sorgt das in seiner in den FIG. 1 und 2 im Wesentlichen dargestellten Sicherungsstellung befindliche Blockierelement bzw. der Blockierhebel 2 dafür, dass der elektrische Antrieb 4, 5 das Gesperre letztlich nicht öffnen kann. Denn die Öffnungsbewegung des fraglichen elektrischen Antriebes 4, 5 korrespondiert dazu, dass eine Anschlagkante 5a an der Abtriebsscheibe 5 gegen die Blockiernase 2a des Blockierhebels 2 fährt. Auf diese Weise wird die Bewegung des elektrischen Antriebes 4, 5 in Richtung einer Öffnungsbewegung des Gesperres gestoppt und kann der elektrische Antrieb 4, 5 insgesamt den Auslösehebel 1 nicht so weit beaufschlagen, dass das Gesperre geöffnet wird. Auf diese Weise werden etwaige Fehlbestromungen des elektrischen Antriebes 4, 5 zum elektrischen Öffnen des Gesperres aufgefangen bzw. resultieren nicht darin, dass das Gesperre unbeabsichtigt eine Öffnung erfährt.

Der Blockierhebel 2 kann im Rahmen der Erfindung beispielsweise mechanisch von seinem Eingriff in den elektrischen Antrieb 4, 5 für das elektrische Öffnung des Gesperres entfernt werden. Dazu ist es lediglich erforderlich, den Blockierhebel 2 um seine Achse 3 im Uhrzeigersinn zu verschwenken, so dass der Blockierhebel 2 seine im Wesentlichen in den FIG. 1 und 2 eingenommene Sicherungsstellung verlässt und in die Entsicherungsstellung gemäß FIG. 3 übergeht.

Im Rahmen der Erfindung ist neben dieser gleichsam mechanischen Entsicherung des Blockierelementes bzw. des Blockierhebels 2 auch bzw. insbesondere eine fernbedienbare Entsicherung möglich. Diese wird mit Hilfe des zusätzlichen Antriebes 7, 8 bewerkstelligt. Tatsächlich sorgt der zusätzliche Antrieb 7, 8 nicht nur dafür, dass das Blockierelement 2 beaufschlagt wird. Sondern der zusätzliche Antrieb 2, 3 fungiert zugleich als Sicherungsantrieb für eine Kindersicherung bzw. Diebstahlsicherung, wie nachfolgend noch näher erläutert wird.

Für die Erfindung ist von besonderer Bedeutung, dass der zusätzliche Antrieb 7, 8 auf das Blockierelement 2 arbeitet und auch arbeiten kann. Zu diesem Zweck beaufschlagt der zusätzliche Antrieb 7, 8 einen Verbindungshebel 9. Im Rahmen des Ausführungsbeispiels ist der Verbindungshebel 9 mechanisch einerseits mit einem nachfolgend noch zu beschreibenden Verriegelungshebel 10 einerseits und andererseits dem Blockierelement bzw. Blockierhebel 2 gekoppelt. Tatsächlich verfügt der Verbindungshebel 9 über einen in eine Ausnehmung des Verriegelungshebels 10 eingreifenden Verriegelungszapfen 11. Darüber hinaus ist der Verbindungshebel 9 noch mit einem Blockierzapfen 12 ausgerüstet, welcher in eine Ausnehmung des Blockierelementes bzw. Blockierhebels 2 eingreift.

Wenn der zusätzliche Antrieb 7, 8 von seiner in der FIG. 1 eingenommenen Position "Kindersicherung aus" über die FIG. 2 in die Stellung "Kindersicherung ein" entsprechend der FIG. 3 verstellt wird, sorgt der an die Abtriebsscheibe 8 gelenkig angeschlossene Verbindungshebel 9 dafür, dass der Verbindungshebel 9 über den Blockierzapfen 12 das Blockierelement bzw. den Blockierhebel 2 im Uhrzeigersinn um seine Achse 3 verschwenkt. Als Folge hiervon verlässt der Blockierhebel bzw. das Blockierelement 2 seine Sicherungsstellung entsprechend der FIG. 1 und nimmt die Entsicherungsstellung gemäß FIG. 3 ein. Bei diesem Vorgang sorgt der Blockierhebel 2 zugleich dafür, dass ein Schalter 13 betätigt wird und die zugehörige Entsicherungsstellung des Blockierhebels 2 an eine nicht dargestellte Steuereinheit meldet. Das Signal des Schalters 13 fungiert als Öffnungssignal für den Antrieb 4, 5.

Wie bereits erläutert, ist der zusätzliche Antrieb 7, 8 zugleich als Sicherungsantrieb für eine Kindersicherung ausgebildet. In der Position "Kindersicherung aus" gemäß der FIG. 1 befindet sich der Verriegelungshebel 10 in seiner Stellung "verriegelt". Demgegenüber korrespondiert die Funktionsstellung nach FIG. 3 dazu, dass sich der zusätzliche Antrieb 7, 8 in der Position "Kindersicherung ein" befindet. In beiden Fällen nimmt der Verriegelungshebel 10 seine Position "verriegelt" ein, kann aber in der FIG. 3 in die Stellung "entriegelt" verschwenkt werden.

Sobald der Blockierhebel 2 den Schalter 13 beaufschlagt hat, wird dieses Signal seitens der Steuereinheit dahingehend interpretiert, dass der elektrische Antrieb 4, 5 zum elektrischen Öffnen des Gesperres beaufschlagt werden kann (Öffnungssignal). Nachdem der zusätzliche Antrieb 7, 8 seine Position entsprechend der FIG. 3 erreicht hat, findet ein federbelasteter Rücklauf statt. Zu diesem Zweck ist die Abtriebsscheibe 8 des zusätzlichen Antriebes 7, 8 mit einer entsprechend ausgelegten Feder ausgerüstet. Dieser federbelastete Rücklauf wird durch einen Pfeil in der FIG. 3 angedeutet, welcher die Bewegung des Verbindungshebels 9 in Richtung seiner Grundstellung entsprechend der Position nach FIG. 1 andeutet.

## Patentansprüche

1. Kraftfahrzeugtürverschluss, mit
• einem Gesperre,
• einem elektrischen Antrieb (4, 5) für ein elektrisches Öffnen des Gesperres,
• einem zusätzlichen Antrieb (7, 8), welcher zum elektrischen Öffnen des Gesperres mit Hilfe des elektrischen Antriebes (4, 5) eine mechanische Sicherung des elektrischen Antriebes (4, 5) durch ein Blockierelement (2) aufhebt,
wobei
• der zusätzliche Antrieb (7, 8) mit einem Elektromotor (7) ausgerüstet ist, und
• der zusätzliche Antrieb (7, 8) mit einer von dem Elektromotor (7) beaufschlagten Abtriebsscheibe (8) ausgerüstet ist.

2. Kraftfahrzeugtürverschluss nach Anspruch 1, **dadurch gekennzeichnet, dass** der zusätzliche Antrieb (7, 8) nicht nur das Blockierelement (2) beaufschlagt, sondern zugleich als Sicherungsantrieb für beispielsweise eine Kindersicherung und/oder Diebstahlsicherung fungiert.

3. Kraftfahrzeugtürverschluss nach einem der vorigen Ansprüche, **dadurch gekennzeichnet, dass** der zusätzliche Antrieb (7, 8) auf einen Verriegelungshebel (10) und das Blockierelement (2) arbeitet.

4. Kraftfahrzeugtürverschluss nach dem vorigen Anspruch, **dadurch gekennzeichnet, dass** der zusätzliche Antrieb (7, 8) über einen Verbindungshebel (9) mit einerseits dem Verriegelungshebel (10) und andererseits dem Blockierelement (2) mechanisch gekoppelt ist.

5. Kraftfahrzeugtürverschluss nach dem vorigen Anspruch, **dadurch gekennzeichnet, dass** der Verbindungshebel (9) mit einem in eine Ausnehmung des Verriegelungshebels (10) eingreifenden Verriegelungszapfen (11) ausgerüstet ist.

6. Kraftfahrzeugtürverschluss nach einem der zwei vorigen Ansprüche, **dadurch gekennzeichnet, dass** der Verbindungshebel (9) mit einem in eine Ausnehmung des Blockierelementes (2) eingreifenden Blockierzapfen (12) ausgerüstet ist.

7. Kraftfahrzeugtürverschluss nach einem der vorigen Ansprüche, **dadurch gekennzeichnet, dass** das Blockierelement (2) als Blockierhebel (2) ausgebildet ist.

8. Kraftfahrzeugtürverschluss nach einem der vorigen Ansprüche, **dadurch gekennzeichnet, dass** das Blockierelement (2) eine Sicherungsstellung und eine Entsicherungsstellung einnimmt.

9. Kraftfahrzeugtürverschluss nach einem der vorigen Ansprüche, **dadurch gekennzeichnet, dass** das Blockierelement (2) mit einer Blockiernase (2a) ausgerüstet ist, welche in der Sicherungsstellung mit einer Anschlagkante (5a) des elektrischen Antriebs (4, 5) zu dessen Blockade wechselwirkt.

## Claims

1. Motor vehicle door lock, with
• a locking mechanism,
• an electric drive (4, 5) for an electrical opening of the locking mechanism,
• an additional drive (7, 8), which releases a mechanical safety mechanism of the electric drive (4, 5) by a blocking element (2) for the electrical opening of the locking mechanism with the aid of the electric drive (4, 5),
whereby
• the additional drive (7, 8) is equipped with an electric motor (7) and
• the additional drive (7, 8) is equipped with a pinion disc (8) acted upon by the electric motor (7).

2. Motor vehicle door lock according to claim 1, **characterized in that** the additional drive (7, 8) does not only act on the blocking element (2) but also acts as a securing drive for a child lock and/or anti-theft device, for example.

3. Motor vehicle door lock according to one of the preceding claims, **characterized in that** the additional drive (7, 8) acts on a locking lever (10) and the blocking element (2).

4. Motor vehicle door lock according to the preceding claim, **characterized in that** the additional drive (7,8) is mechanically coupled with a connecting lever (9), acting on the locking lever (10) on the one hand and the blocking element (2) on the other.

5. Motor vehicle door lock according to the preceding claim, **characterized in that** the connecting lever (9) is equipped with a locking bolt (11) engaged in a recess of the locking lever (10).

6. Motor vehicle door lock according to one of the two preceding claims, **characterized in that** the connecting lever (9) is equipped with a blocking bolt (12) engaging in a recess of the blocking element (2).

7. Motor vehicle door lock according to one of the preceding claims, **characterized in that** the blocking element (2) is designed as a blocking lever (2).

8. Motor vehicle door lock according to one of the preceding claims, **characterized in that** the blocking element (2) occupies a securing position and a release position.

9. Motor vehicle door lock according to one of the preceding claims, **characterized in that** the blocking element (2) is equipped with a blocking lug (2a) which interacts in the securing position with a stop edge (5a) of the electric drive (4, 5) to block it.

## Revendications

1. Fermeture de porte de véhicule à moteur, comprenant :
• un mécanisme de verrouillage,
• un entraînement électrique (4, 5) permettant l'ouverture électrique du mécanisme de verrouillage,
• un entraînement (7, 8) supplémentaire qui, pour ouvrir électriquement le mécanisme de verrouillage à l'aide de l'entraînement électrique (4, 5), désactive une sécurisation mécanique de l'entraînement électrique (4, 5) par un élément de blocage (2),
sachant que
• l'entraînement supplémentaire (7, 8) est équipé d'un moteur électrique (7) et que
• l'entraînement supplémentaire (7, 8) est équipé d'un disque de prise de force (8) mis sous contrainte par le moteur électrique (7).

2. Fermeture de porte de véhicule à moteur selon la revendication 1, **caractérisée en ce que** l'entraînement supplémentaire (7, 8) non seulement met l'élément de blocage (2) sous contrainte mais qu'il officie en même temps d'entraînement de sécurisation par exemple pour une sécurité enfant et/ou une sécurité antivol.

3. Fermeture de porte de véhicule à moteur selon l'une des revendications précédentes, **caractérisée en ce que** l'entraînement supplémentaire (7, 8) agit sur un levier de verrouillage (10) et sur l'élément de blocage (2).

4. Fermeture de porte de véhicule à moteur selon la revendication précédente, **caractérisée en ce que** l'entraînement supplémentaire (7, 8) est couplé mécaniquement, via un levier de liaison (9) avec d'une part le levier de verrouillage (10) et d'autre part l'élément de blocage (2).

5. Fermeture de porte de véhicule à moteur selon la revendication précédente, **caractérisée en ce que** le levier de liaison (9) est équipé d'un tenon de verrouillage (11) engrenant dans un évidement du levier de verrouillage (10).

6. Fermeture de porte de véhicule à moteur selon l'une des deux revendications précédentes, **caractérisée en ce que** le levier de liaison (9) est équipé d'un tenon de blocage (12) engrenant dans un évidement de l'élément de blocage (2).

7. Fermeture de porte de véhicule à moteur selon l'une des revendications précédentes, **caractérisée en ce que** l'élément de blocage (2) est configuré en levier de blocage (2).

8. Fermeture de porte de véhicule à moteur selon l'une des revendications précédentes, **caractérisée en ce que** l'élément de blocage (2) occupe une position de sécurisation et une position de désécurisation.

9. Fermeture de porte de véhicule à moteur selon l'une des revendications précédentes, **caractérisée en ce que** l'élément de blocage (2) est équipé d'un nez de blocage (2a) qui, sur la position de sécurisation, interagit avec une arête butée (5a) de l'entraînement électrique (4, 5) pour le bloquer.
